# EUROPÄISCHE PATENTSCHRIFT

(11) **EP 4 434 395 B1**
(45) Veröffentlichungstag und Bekanntmachung des Hinweises auf die Patenterteilung: **23.07.2025**
(21) Anmeldenummer: 24164799.9
(22) Anmeldetag: 20.03.2024
(51) Int. Cl.: A47B 49/00, A47B 96/02

(54) **TRANSLATIONS-ROTATIONS-ANORDNUNG FÜR WENIGSTENS EIN MÖBEL ODER HAUSHALTSGERÄT**
TRANSLATION-ROTATION ASSEMBLY FOR AT LEAST ONE FURNITURE OR HOUSEHOLD APPLIANCE
ENSEMBLE DE ROTATION À TRANSLATION POUR AU MOINS UN MEUBLE OU UN APPAREIL MÉNAGER

(30) Priorität: 21.03.2023 DE 102023107074
(43) Veröffentlichungstag der Anmeldung: 25.09.2024
(73) Patentinhaber: Paul Hettich GmbH & Co. KG, 32278 Kirchlengern (DE)
(72) Erfinder: KRÜGER, David, 30451 Hannover (DE); SZLAPKA, Timo, 33739 Bielefeld (DE); MATTHES, Andreas, 09131 Chemnitz (DE); LEHMANN, Bernd, 09116 Chemnitz (DE); PETKER, Waldemar, 32257 Bünde (DE); KLÜTER, Sören, 32547 Bad Oeynhausen (DE); VIRGIN, Norbert, 09114 Chemnitz (DE)
(74) Vertreter: Kleine, Hubertus

(56) Entgegenhaltungen:
- WO-A1-2020/007525
- DE-A1- 102021 101 535

## Beschreibung

Die vorliegende Erfindung betrifft eine Translations-Rotations-Anordnung für wenigstens ein Möbel oder Haushaltsgerät gemäß dem Oberbegriff des Anspruchs 1 und gemäß dem Oberbegriff des Anspruchs 5.

Gattungsgemäße Translations-Rotations-Anordnungen für Möbel oder Haushaltsgeräte dienen dem vereinfachten Zugriff zu schwer erreichbaren Flächen in einem Stauraum des Möbels oder Haushaltsgerätes oder auch der variablen Anordnung von Möbeln oder Haushaltsgeräten oder einer Gruppe solcher Möbel oder Haushaltsgeräte, die auf einem Tragelement einer solchen Translations-Rotations-Anordnung angeordnet sind.

Die gleichzeitige Translations- und Rotations-Bewegung des Möbels oder Haushaltsgerätes erfolgt dabei, wie oben erwähnt, durch Anordnung des Möbels oder Haushaltsgerätes auf einem Tragelement der Translations-Rotations-Anordnung, das relativ zu einer Basis der Translations-Rotations-Anordnung zumindest teilweise gleichzeitig translatorisch und rotatorisch bewegbar gelagert ist.

Eine solche gattungsgemäße Translations-Rotations-Anordnung ist beispielsweise aus der WO 2021/001395 A1, der WO 2020/007525 A1, der DE 10 2021 101535 A1 oder der WO 2020/212373 A1 bekannt.

Problematisch bei solchen relativ zueinander bewegbaren Bauteilen ist die Versorgung mit elektrischer Energie von elektrischen Verbrauchern, die auf oder in dem Tragelement angeordnet sind.

Aufgabe der vorliegenden Erfindung ist es, eine Translations-Rotations-Anordnung für wenigstens ein Möbel oder Haushaltsgerät bereitzustellen, mit dem in einfacher Weise eine Stromversorgung der auf dem oder in dem translatorisch und rotatorisch bewegten Tragelement ermöglicht ist.

Diese Aufgabe wird durch eine Translations-Rotations-Anordnung für wenigstens ein Möbel oder Haushaltsgerät mit den Merkmalen des Anspruchs 1 sowie durch eine Translations-Rotations-Anordnung mit den Merkmalen des Anspruchs 5 bzw. 8 gelöst.

Eine erste bevorzugte Variante einer solchen Translations-Rotations-Anordnung weist eine Basis und ein Tragelement mit einander zugewandten ebenen Lagerbereichen auf. Das Tragelement ist dabei relativ zur Basis zumindest teilweise gleichzeitig translatorisch und rotatorisch bewegbar gelagert.

Einander zugewandte Lagerflächen der Lagerbereiche weisen jeweilige Laufrillen oder Steuerkanten auf, in bzw. an denen Wälzkörper geführt sind.

Alternativ weist eine der einander zugewandten Lagerflächen der Lagerbereiche Laufrillen oder Steuerkanten und die andere der Lagerflächen der Lagerbereiche Kugelrollen mit in diesen geführten Kugeln auf, die in den Laufrillen bzw. entlang der Steuerkanten geführt sind.

In beiden Varianten ist das Tragelement so relativ zur Basis zumindest teilweise zwangsgeführt in einer von zwei möglichen entgegengesetzten Drehrichtungen drehbar und in einer vorbestimmten Translationsrichtung bewegbar.

Die Laufrillen oder Steuerkanten sind derart geformt, dass bei Momenteneinwirkung auf das Tragelement das Tragelement von einer Ausgangsposition über eine Zwischenposition, bei der das Tragelement relativ zur Basis in der einen von zwei möglichen entgegengesetzten Drehrichtungen gedreht und in Translationsrichtung verschoben ist, durch Weiterdrehen in der einen von zwei möglichen entgegengesetzten Drehrichtungen und Verschieben entgegen der Translationsrichtung in eine der Ausgangsposition deckungsgleiche Endposition bewegbar ist.

In der Basis ist eine sich in einer Translationsrichtung erstreckende Führungsnut angeordnet. An dem Lagerbereich des Tragelements ist entsprechend ein in die Führungsnut vorstehendes Führungselement angeordnet.

An der Führungsnut ist wenigstens ein mit einer externen Stromquelle verbindbares erstes Kontaktelement befestigt. An dem Führungselement ist wenigstens ein zweites Kontaktelement angeordnet, wobei das wenigstens eine erste Kontaktelement an einer Position der Führungsnut befestigt ist, an der sich das Führungselement in der Ausgangs- und Endposition des Tragelements befindet.

Mit einer solchermaßen ausgebildeten Translations-Rotations-Anordnung ist in einfacher Weise eine Stromversorgung von auf oder in dem Tragelement angeordneten elektrischen Verbrauchern ermöglicht.

Durch die Bereitstellung elektrischer Kontakte in der deckungsgleichen Ausgangs- und Endposition des Tragelements kann auf eine aufwändige Mitführung von Stromkabeln verzichtet werden.

Dabei kann die Basis in einem Möbel- oder Haushaltsgerätekorpus angeordnet oder ausgebildet sein und das Tragelement ein Teil eines Innenkorpus darstellen.

Alternativ kann das Tragelement als Ablage oder Plattform für die Anordnung von ggf. unterschiedlichen Möbeln ausgebildet sein.

Andere Ausprägungen sind auch möglich. Die Basis kann auch als Sockel oder Wandhalterung ausgeführt sein.

Vorteilhafte Weiterbildungen diese Variante sind in den Unteransprüchen angegeben.

So sind gemäß einer bevorzugten Weiterbildung die ersten Kontaktelemente in einander gegenüberliegend an die Führungsnut angrenzenden Ausnehmungen der Basis aufgenommen.

Dadurch ist eine dauerhaft sichere Positionierung der ersten Kontaktelemente an der Führungsnut gewährleistet.

Gemäß einer weiteren vorteilhaften Weiterbildung sind elektrisch leitende Kontaktflächen des zweiten Kontaktelements im Bereich einer Mantelaußenfläche und/oder einer Stirnfläche eines über ein Gleitstück überstehenden Kragens des Führungselements aufgenommen, wobei die Stirnfläche des Kragens im montierten Zustand des Führungselements beabstandet zu einem die Führungsnut umrahmenden Rand der Basis ist und in der Kontaktposition des Führungselements die Kontaktflächen des zweiten Kontaktelements an Kontaktflächen der ersten Kontaktelemente anliegen.

Die Anordnung der Kontaktelemente am Führungselement gewährleistet, dass die Kontaktelemente bei der Translationsbewegung des Führungselements in der Führungsnut nicht an Wandungen der Führungsnut schleifen und somit keinem unerwünschten Verschleiß unterliegen.

Zur einfachen Stromversorgung eines elektrischen Verbrauchers ist das zweite Kontaktelement bevorzugt über ein Kabel mit einem Anschluss zur Stromversorgung eines am Tragelement angeordneten elektrischen Verbrauchers verbunden.

In einer alternativen Ausführungsvariante der Translations-Rotations-Anordnung weist diese ebenfalls eine Basis und ein Tragelement mit einander zugewandten ebenen Lagerbereichen auf. Das Tragelement ist auch hier relativ zur Basis zumindest teilweise gleichzeitig translatorisch und rotatorisch bewegbar gelagert.

Bei dieser Variante ist an einem der Lagerbereiche eine Führungskurvenbahn und an dem anderen der Lagerbereiche ein in der Führungskurvenbahn geführtes Führungselement angeordnet.

Die Translations-Rotations-Anordnung weist des Weiteren eine Linearführung mit wenigstens einem ersten Anschlussteil und einem relativ zu diesem bewegbaren zweiten Anschlussteil auf, von denen eines ortsfest mit der Basis und das andere mittels eines Drehlagers gelagert mit dem Tragelement gekoppelt ist, so dass das Tragelement relativ zur Basis zumindest teilweise zwangsgeführt in einer von zwei möglichen entgegengesetzten Drehrichtungen drehbar und in einer vorbestimmten Translationsrichtung bewegbar ist.

Außerdem weisen bei dieser Variante das Führungselement und die Enden der Führungskurvenbahn elektrische Kontaktelemente auf, wobei das mindestens eine an der Basis angeordnete Kontaktelement mit einer externen Stromquelle verbunden ist.

Auch für diese alternativ ausgebildete Translations-Rotations-Anordnung ist nun in einfacher Weise eine Stromversorgung von am oder im Tragelement angeordneten elektrischen Verbrauchern ermöglicht.

In einer vorteilhaften Weiterbildung dieser Ausführungsvariante sind die an den Enden der Führungskurvenbahn angeordneten Kontaktelemente jeweils als Stecker mit Kontaktstiften ausgebildet.

In einer alternativen Ausführungsvariante sind an jedem der Enden der Führungskurvenbahn jeweils mindestens zwei separate Kontaktelemente angeordnet.

In einer nochmals weiteren Ausführungsvariante ist an oder in der Basis eine mit einer externen Stromquelle verbundene Kontaktführungsbahn angeordnet, in der ein mit mindestens einem elektrischen Kontaktelement versehener, aus dem Lagerbereich des Tragelements vorstehender Gleitbolzen geführt ist. Anstelle eines Gleitbolzen kann auch ein anderes Element, beispielsweise eine Rolle, verwendet werden.

Die Vorsehung einer solchen separaten Kontaktführungsbahn ermöglicht einer bevorzugten Ausführungsvariante, dass die Kontaktführungsbahn ausschließlich im Bereich ihrer Enden elektrisch leitende Kontaktelemente aufweist.

In einer weiteren bevorzugten Ausführungsvariante weist die Kontaktführungsbahn ein durchgehend elektrisch leitendes Kontaktelementband auf.

Dadurch ist eine Stromversorgung eines elektrischen Verbrauchers auch während der Translations-Rotations-Bewegung des Tragelements ermöglicht.

Nachfolgend werden bevorzugte Ausführungsbeispiele anhand der beiliegenden Zeichnungen näher erläutert.

Es zeigen:
- Fig. 1: eine schematische perspektivische Explosionsdarstellung einer ersten Ausführungsvariante einer erfindungsgemäßen Translations-Rotations-Anordnung mit Laufrillen und Wälzkörpern zur Durchführung der Translations-Rotations-Bewegung,
- Figur 2: eine schematische Draufsicht auf die Translations-Rotations-Anordnung gemäß Figur 1,
- Figur 3: eine Schnittansicht entlang einer in Figur 2 mit III bezeichneten Schnittebene,
- Figur 4: eine Ausschnittsvergrößerung eines in Figur 3 mit IV bezeichneten Bereichs zur Darstellung der Kontaktierung der ersten und zweiten Kontaktelemente,
- Figur 5: eine isometrische Einzeldarstellung des Führungselements,
- Figur 6: eine Schnittansicht durch das Führungselement gemäß Figur 5,
- Figur 7: eine isometrische Einzeldarstellung eines ersten Kontaktelements,
- Figuren 8 bis 12: der Figur 2 entsprechende schematische Draufsichten auf die Translations-Rotations-Anordnung gemäß Figur 1 zur Darstellung einer Translations-Rotations-Bewegung des Tragelements relativ zur Basis um 90°,
- Figur 13: eine schematische perspektivische Darstellung einer alternativen Ausführungsvariante einer erfindungsgemäßen Translations-Rotations-Anordnung mit einer schienenbasierten Linearführung und in einer Führungskurvenbahn geführtem Führungselement mit daran angeordneten ersten Kontaktelementen,
- Figur 14: eine Seitenschnittansicht durch die Translations-Rotations-Anordnung gemäß Figur 13,
- Figur 15: eine isometrische Einzeldarstellung eines ersten und zweiten Kontaktelements,
- Figur 16: eine schematische Draufsicht auf die Translations-Rotations-Anordnung gemäß Figur 13 mit Führungselement in einer ersten Kontaktstellung,
- Figur 17: eine der Figur 16 entsprechende Darstellung in einer Offenstellung des Tragelements bei voneinander wegbewegten Kontaktelementen mit als Stecker ausgeführten zweiten Kontaktelementen,
- Figuren 18 bis 20: den Figuren 13 bis 15 entsprechende Darstellungen einer alternativen Ausführungsvariante der Translations-Rotations-Anordnung mit separaten zweiten Kontaktelementen,
- Figur 21: eine schematische isometrische Darstellung einer weiteren Ausführungsvariante einer erfindungsgemäßen Translations-Rotations-Anordnung mit separater Kontaktführungsbahn,
- Figur 22: eine Seitenschnittansicht durch die Translations-Rotations-Anordnung gemäß Figur 21,
- Figur 23: eine isometrische Einzeldarstellung der Kontaktelementbahn mit ersten Kontaktelementen und einem Gleitbolzen mit zweitem Kontaktelement,
- Figur 24: eine schematische Draufsicht auf die Translations-Rotations-Anordnung gemäß Figur 21 mit ersten und zweiten Kontaktelementen in Kontaktstellung und
- Figur 25: eine der Figur 24 entsprechende Darstellung der Translations-Rotations-Anordnung in einer um ca. 10° geöffneten Offenstellung des Tragelements bei aus dem einen Ende der Kontaktelementbahn entferntem Gleitbolzen und optionalem Kontaktelementband in der Kontaktelementbahn.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Translations-Rotations-Anordnung, Basis, Tragelement, Kontaktelement und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

Im Folgenden wird anhand der Figuren 1-12 eine erste Ausführungsvariante einer erfindungsgemäßen Translations-Rotations-Anordnung für wenigstens ein Möbel oder Haushaltsgerät beschrieben.

Die Translations-Rotations-Anordnung weist eine Basis 2 auf, auf der ein Tragelement 3 gelagert ist. Das Möbel oder Haushaltsgerät wird dabei in der Regel auf das Tragelement 3 aufgestellt.

Denkbar ist auch eine Gruppe von Möbeln oder Haushaltsgeräten auf einem solchen Tragelement 3 aufzustellen.

Wie in Figur 1 dargestellt ist, weist die Basis 2 und das Tragelement 3 einander zugewandte ebene Lagerbereiche 21, 31 auf. Das Tragelement 3 ist dabei, wie oben erwähnt, relativ zur Basis 2 gleichzeitig translatorisch und rotatorisch bewegbar gelagert.

Dazu sind bei der Ausführungsvariante der Translations-Rotations-Anordnung gemäß Figuren 1 bis 12 in den einander zugewandten Lagerflächen der Lagerbereiche 21, 31 jeweilige Laufrillen 22, 32 vorgesehen, in denen Wälzkörper 11 geführt sind. Die Wälzkörper 11 sind dabei bevorzugt in einem Wälzkörperkäfig 12 aufgenommen.

Denkbar ist auch, anstelle der Laufrillen 22, 32 Steuerkanten an den Lagerflächen der Lagerbereiche 21, 31 vorzusehen, entlang derer die Wälzkörper 11 führbar sind.

Denkbar ist auch, anstelle der Laufrillen 22, 32 an beiden Lagerflächen nur an einer der einander zugewandten Lagerflächen der Lagerbereiche 21, 31 Laufrillen oder Steuerkanten und an der anderen der Lagerflächen der Lagerbereiche 21, 31 Kugelrollen mit in diesen geführten Kugeln vorzusehen, wobei die Kugeln in den Laufrillen 22, 32 bzw. entlang der Steuerkanten geführt sind.

So kann das Tragelement 3 relativ zur Basis 2 zumindest teilweise zwangsgeführt in einer von zwei möglichen entgegengesetzten Drehrichtungen R₁, R₂ drehbar und in einer vorbestimmten Translationsrichtung A bewegt werden.

Die Bewegung in Translationsrichtung A wird zusätzlich durch eine in der Basis 2 sich in Translationsrichtung A erstreckende Führungsnut 23 und einer an dem Lagerbereich 31 des Tragelements 3 in die Führungsnut 23 vorstehenden Führungselement 4 geführt.

Die Laufrillen 22, 32 bzw. Steuerkanten sind derart geformt, dass bei Momenteneinwirkung auf das Tragelement 3 dieses von einer Ausgangsposition, wie sie beispielhaft in Figur 8 gezeigt ist, über eine Zwischenposition, wie sie in den Figuren 9 bis 11 gezeigt ist, bei der das Tragelement 3 relativ zur Basis 2 in der einen von zwei möglichen entgegengesetzten Drehrichtungen R₁, R₂ gedreht und in Translationsrichtung A verschoben ist, durch Weiterdrehen in der einen von zwei möglichen entgegengesetzten Drehrichtungen R₁, R₂ und Verschieben entgegen der Translationsrichtung A (dargestellt in Figur 11) in eine der Ausgangsposition deckungsgleiche Endposition bewegbar ist, wie sie in Figur 12 gezeigt ist.

Wie weiter in den Figuren 2 bis 4 und 8 bis 12 zu erkennen ist, ist an der Führungsnut 23 wenigstens ein mit einer externen Stromquelle verbindbares erstes Kontaktelement 5 befestigt.

Des Weiteren ist an dem Führungselement 4 wenigstens ein zweites Kontaktelement 44 angeordnet (zu erkennen in den Figuren 4 bis 6).

Das wenigstens eine erste Kontaktelement 5 befindet sich dabei an einer Position der Führungsnut 23, an der sich das Führungselement 4 in der Ausgangs- und Endposition des Tragelements 3 befindet. Die Ausgangs- und Endpositionen sind in den Figuren 8 bzw. 12 dargestellt.

Die Kontaktelemente 44, 5 ermöglichen so eine Stromversorgung von auf dem Tragelement 3 angeordneten elektrischen Verbrauchern, die an oder in auf dem Tragelement 3 angeordneten Möbeln und/oder Haushaltsgeräten vorhanden sind.

Jedes der ersten Kontaktelemente 5 weist, wie es in Figur 7 dargestellt ist, vorzugsweise einen Haltekörper 51 auf, mit dem das erste Kontaktelement 5 an der Basis 2 befestigt wird, beispielsweise in einer an die Führungsnut 23 angrenzenden Ausnehmung 24 der Basis 2, wie es beispielhaft in Figur 4 dargestellt ist, sowie Kontaktflächen 52, die der Kontaktierung mit dem zweiten Kontaktelement 44 am Führungselement 4 dienen.

Eine beispielhafte Ausführungsvariante eines solchen Führungselements 4 ist in Figur 5 und Figur 6 als Einzeldarstellung gezeigt.

Das Führungselement 4 besteht hier im Wesentlichen aus einem zylindrischen Einsteckstück 41, das in eine dazu vorgesehene Führungselementaufnahme 33 im Tragelement 3 einsteckbar ist, sowie einem zylindrischen Gleitstück 42 mit gegenüber dem Durchmesser des Einsteckstücks 41 größerem Durchmesser mit bevorzugt glattflächigem Außenmantel, der an Innenwänden der Führungsnut 23 bei der Translationsbewegung des Führungselements 4 entlanggleitet.

Auf der dem Einsteckstück 41 abgewandten Seite des Gleitstücks 42 erstreckt sich ein Kragen 46 mit gegenüber dem Gleitstück 42 nochmals größerem Durchmesser. Der Kragen 46 steht dabei in eine Ausfräsung 25 auf der dem Lagerbereich 21 der Basis 2 abgewandten Unterseite der Basis 2 vor und sichert so in vertikaler Richtung das Tragelement 3 an der Basis 2.

Das Führungselement 4 weist im Bereich radial innerhalb der Mantelaußenfläche des Gleitstücks 42 Vertikalbohrungen auf, die der Aufnahme von Schrauben zur Verschraubung des Führungselements 4 an dem Tragelement 3 dienen.

Wie weiter in den Figuren 5 und 6 gut zu erkennen ist, sind die elektrisch leitenden Kontaktflächen des zweiten Kontaktelements 44 im Bereich der Mantelau-ßenflächen 45 und/oder einer Stirnfläche 43 des über das Gleitstück 42 überstehenden Kragens 46 aufgenommen.

Die Stirnfläche 43 des Kragens 46 ist dabei im montierten Zustand, wie es in den Figuren 3 und 4 gezeigt ist, beabstandet zu dem die Führungsnut 23 umrahmenden Rand der Basis 2.

In der Kontaktposition des Führungselements 4, wie in den Figuren 2, 8 und 12 gezeigt, liegen die Kontaktflächen des zweiten Kontaktelements 44 an den Kontaktflächen 52 des ersten Kontaktelements 5 an.

Weiter ist, wie in Figur 2 und Figuren 8 bis 12 dargestellt ist, das Kontaktelement 44 über ein Kabel 16 mit einem Anschluss 18 zur Stromversorgung des am Tragelement 3 angeordneten elektrischen Verbrauchers verbunden. Auch von dem bzw. den ersten Kontaktelementen 5 erstreckt sich ein Kabel 16, das dem Anschluss an die hier nicht dargestellte externe Stromquelle dient. Anhand der Figuren 13 bis 25 werden zwei weitere Ausführungsvarianten einer erfindungsgemäßen Translations-Rotations-Anordnung beschrieben.

Bei dieser Translations-Rotations-Anordnung sind anstelle der Laufrillen 22, 32 in den Lagerbereichen 21, 31 der Basis 2 bzw. des Tragelements 3 an einem der Lagerbereiche 21, 31 eine Führungskurvenbahn 7 und an dem anderen der Lagerbereiche 21, 31 ein in der Führungskurvenbahn 7 geführtes Führungselement 13 angeordnet.

Bei der in den Figuren 13 bis 25 gezeigten Ausführungsvariante ist die Führungskurvenbahn 7 am Tragelement 3 und das Führungselement 13 an der Basis 2 befestigt.

Weiter ist hier eine an der Basis 2 befestigte Linearführung 6 zu erkennen, mit wenigstens einem ersten Anschlussteil 61, hier ausgebildet als Führungsschiene, und einem zweiten Anschlussteil 62, hier ausgebildet als auf der Führungsschiene in Translationsrichtung A verfahrbare Laufschiene.

Das zweite Anschlussteil 62 ist in den in den Figuren gezeigten Ausführungsvarianten mittels eines Drehlagers 14 mit dem Tragelement 3 gekoppelt, so dass das Tragelement 3 auch hier relativ zur Basis 2 zumindest teilweise zwangsgeführt in einer von zwei möglichen entgegengesetzten Drehrichtungen R1, R2 drehbar und in einer vorbestimmten Translationsrichtung A bewegbar ist.

Wie weiter insbesondere in den Figuren 13 und 14 gut zu erkennen ist, weisen hier das Führungselement 13 und die Enden 71, 72 der Führungskurvenbahn 7 elektrische Kontaktelemente 8, 9 auf.

Das an der Basis 2 angeordnete Kontaktelement 8 ist dabei mit einer externen Stromquelle (nicht gezeigt) verbunden.

Die Figur 16 zeigt in einer Draufsicht eine Ausgangs- oder Endposition des Tragelements 3, bei der Kontaktstifte 91 eines hier als Stecker ausgebildeten zweiten Kontaktelements 9 an den Kontaktflächen des ersten Kontaktelements 8 anliegen.

Ein weiteres zweites Kontaktelement 9 ist bei dieser Ausführungsvariante nahe eines diagonal gegenüberliegenden Endes 72 der Führungskurvenbahn 7 angeordnet, so dass nach erfolgter Translations-Rotations-Bewegung des Tragelements 3, bei der das Führungselement 13 vom ersten Ende 71 der Führungskurvenbahn 7 zum zweiten Ende 72 der Führungskurvenbahn 7 verfahren ist, auch dort in Kontakt mit den Kontaktstiften 91 des hier als Stecker ausgebildeten zweiten Kontaktelements 9 gelangt und so eine Stromversorgung eines elektrischen Verbrauchers auf oder an dem Tragelement 3 gewährleistet.

Figur 17 zeigt schematisch eine etwa 10°- Offenstellung des Tragelements 3 relativ zur Basis 2, bei der das Führungselement 13 sich von dem zweiten Kontaktelement 9 wegbewegt hat, so dass in dieser Positionsstellung keine Stromversorgung des elektrischen Verbrauchers am Tragelement 3 stattfindet. Aus Übersichtsgründen ist bei dieser und weiteren Figuren die Führungskurvenbahn 7 ausgeblendet.

Figur 15 zeigt eine isometrische Einzeldarstellung eine solchen zweiten Kontaktelements 9, hier als Stecker ausgebildet mit aus diesem vorstehenden Kontaktstiften 91 und einem an das zweite Kontaktelement 9 angeschlossenen Kabel 16 sowie das Führungselement 13, aus dessen Boden ebenfalls ein Kabel 16 vorsteht sowie der Kontaktfläche des ersten Kontaktelements 8 an der Mantelaußenfläche 45 des Führungselements 13.

Im Gegensatz zu dem als Stecker ausgebildeten zweiten Kontaktelement 9 gemäß Figuren 13 bis 17 ist bei den Figuren 18 bis 20 das zweite Kontaktelement 9 in Gestalt einzelner separater Kontaktelemente ausgebildet, die an dem Tragelement 3 entsprechend so positioniert sind, dass diese in den im Bereich der beiden Enden 71, 72 der Führungskurvenbahn 7 positioniert sind und entsprechend bei in die Enden 71, 72 eingefahrenem Führungselement 13 eine Stromversorgung des elektrischen Verbrauchers am Tragelement 3 gewährleisten. Auch hier ist aus Übersichtlichkeit die Führungskurvenbahn 7 nicht gezeigt.

Ein nochmals weitere Ausführungsvariante einer erfindungsgemäßen Translations-Rotations-Anordnung ist in den Figuren 21 bis 25 dargestellt.

Auch hier wird die Translations-Rotations-Bewegung durch die bereits zuvor beschriebene Linearführung 6 und das Führungselement 13, das in einer Führungskurvenbahn 7 geführt ist, gewährleistet.

Die Stromversorgung des elektrischen Verbrauchers am Tragelement 3 wird hier durch eine separate, in der Basis 2 angeordnete Kontaktführungsbahn 10 und ein in der Kontaktführungsbahn 10 geführten Gleitbolzen 15 mit zweiten Kontaktelementen 9 gewährleistet.

Denkbar ist bei dieser Ausführungsvariante neben einer Anordnung von ersten Kontaktelementen 8 an den Enden der Kontaktführungsbahn 10 auch die Vorsehung eines durchgehend elektrisch leitenden Kontaktelementbandes 17 in der Kontaktführungsbahn 10, so dass eine elektrische Stromversorgung auch während der Translations-Rotations-Bewegung des Tragelements 3 relativ zur Basis 2 ermöglicht ist.

Ebenfalls denkbar ist die Festlegung eines Energiespeichers, beispielsweise in Gestalt wenigstens eines Akkumulators oder Kondensators, am Tragelement 3, so dass während der Bewegung des Möbels, bei dem die Kontaktierung unterbrochen ist, die Energiezufuhr von auf dem Tragelement 3 angeordneten elektrischen Bauteilen über einen gewissen Zeitraum aufrechterhalten werden kann. Der Energiespeicher lädt sich entsprechend bei Kontaktierung in den Endpositionen wieder auf.

### Bezugszeichenliste

- 2: Basis
- 21: Lagerbereich
- 22: Laufrille
- 23: Führungsnut
- 24: Ausnehmung
- 25: Ausfräsung
- 3: Tragelement
- 31: Lagerbereich
- 32: Laufrille
- 33: Führungselementaufnahme
- 4: Führungselement
- 41: Einsteckstück
- 42: Gleitstück
- 43: Stirnfläche
- 44: zweites Kontaktelement
- 45: Mantelaußenfläche
- 46: Kragen
- 5: erstes Kontaktelement
- 51: Haltekörper
- 52: Kontaktfläche
- 6: Linearführung
- 61: erstes Anschlussteil
- 62: zweites Anschlussteil
- 7: Führungskurvenbahn
- 71: erstes Ende
- 72: zweites Ende
- 8: Kontaktelement
- 9: Kontaktelement
- 91: Kontaktstift

- 10: Kontaktführungsbahn
- 11: Wälzkörper
- 12: Wälzkörperkäfig
- 13: Führungselement
- 14: Drehlager
- 15: Gleitbolzen
- 16: Kabel
- 17: Kontaktelementband
- 18: Anschluss
- R₁, R₂: Drehrichtung
- A: Translationsrichtung

## Patentansprüche

1. Translations-Rotations-Anordnung für wenigstens ein Möbel oder Haushaltsgerät, aufweisend:
- eine Basis (2) und ein Tragelement (3) mit einander zugewandten ebenen Lagerbereichen (21, 31),
- wobei das Tragelement (3) relativ zur Basis (2) zumindest teilweise gleichzeitig translatorisch und rotatorisch bewegbar gelagert ist,
- wobei einander zugewandte Lagerflächen der Lagerbereiche (21, 31) jeweilige Laufrillen (22, 32) aufweisen, in denen Wälzkörper (11) geführt sind oder eine der einander zugewandten Lagerflächen der Lagerbereiche (21, 31) Laufrillen (22, 32) oder Steuerkanten und die andere der Lagerflächen der Lagerbereiche (21, 31) Kugelrollen mit in diesen geführten Kugeln aufweist, die in den Laufrillen (22, 32) bzw. entlang der Steuerkanten geführt sind, so dass das Tragelement (3) relativ zur Basis (2) zumindest teilweise zwangsgeführt in einer von zwei möglichen entgegengesetzten Drehrichtungen (R₁, R₂) drehbar und in einer vorbestimmten Translationsrichtung (A) bewegbar ist,
- wobei die Laufrillen (22, 32) oder Steuerkanten derart geformt sind, dass bei Momenteneinwirkung auf das Tragelement (3) das Tragelement (3) von einer Ausgangsposition über eine Zwischenposition, bei der das Tragelement (3) relativ zur Basis (2) in der einen von zwei möglichen entgegengesetzten Drehrichtungen (R₁, R₂) gedreht und in Translationsrichtung (A) verschoben ist, durch Weiterdrehen in der einen von zwei möglichen entgegengesetzten Drehrichtungen (R₁, R₂) und Verschieben entgegen der Translationsrichtung (A) in eine der Ausgangsposition deckungsgleiche Endposition bewegbar ist,
- wobei in der Basis (2) eine sich in einer Translationsrichtung (A) erstreckende Führungsnut (23) und an dem Lagerbereich (31) des Tragelements (3) ein in die Führungsnut (23) vorstehendes Führungselement (4) angeordnet ist,
**dadurch gekennzeichnet, dass**
- an der Führungsnut (23) wenigstens ein mit einer externen Stromquelle verbindbares erstes Kontaktelement (5) befestigt ist und
- an dem Führungselement (4) wenigstens ein zweites Kontaktelement (44) angeordnet ist,
- wobei das wenigstens eine erste Kontaktelement (5) an einer Position der Führungsnut (23) befestigt ist, an der sich das Führungselement (4) in der Ausgangs- und Endposition des Tragelements (3) befindet.

2. Translations-Rotations-Anordnung nach Anspruch 1, **dadurch gekennzeichnet, dass** die ersten Kontaktelemente (5) in einander gegenüberliegend an die Führungsnut (23) angrenzenden Ausnehmungen (24) der Basis (2) aufgenommen sind.

3. Translations-Rotations-Anordnung nach Anspruch 1 oder 2, **dadurch gekennzeichnet, dass** elektrisch leitende Kontaktflächen des zweiten Kontaktelements (44) im Bereich einer Mantelaußenfläche (45) und/oder einer Stirnfläche (43) eines über ein Gleitstück (42) überstehenden Kragens (46) des Führungselements (4) aufgenommen sind.

4. Translations-Rotations-Anordnung nach einem der vorstehenden Ansprüche, **dadurch gekennzeichnet, dass** das zweite Kontaktelement (44) über ein Kabel (16) mit einem Anschluss (18) zur Stromversorgung eines am Tragelement (3) angeordneten elektrischen Verbrauchers verbunden ist.

5. Translations-Rotations-Anordnung für wenigstens ein Möbel oder Haushaltsgerät, aufweisend:
- eine Basis (2) und ein Tragelement (3) mit einander zugewandten ebenen Lagerbereichen (21, 31),
- wobei das Tragelement (3) relativ zur Basis (2) zumindest teilweise gleichzeitig translatorisch und rotatorisch bewegbar gelagert ist,
- wobei an einem der Lagerbereiche (21, 31) eine Führungskurvenbahn (7) und an dem anderen der Lagerbereiche (21, 31) ein in der Führungskurvenbahn (7) geführtes Führungselement (13) angeordnet ist,
- eine Linearführung (6) mit wenigstens einem ersten Anschlussteil (61) und einem relativ zu diesem bewegbaren zweiten Anschlussteil (62), von denen eines ortsfest mit der Basis (2) und das andere mittels eines Drehlagers (14) gelagert mit dem Tragelement (3) gekoppelt ist, so dass das Tragelement (3) relativ zur Basis (2) zumindest teilweise zwangsgeführt in einer von zwei möglichen entgegengesetzten Drehrichtungen (R₁, R₂) drehbar und in einer vorbestimmten Translationsrichtung (A) bewegbar ist,
**dadurch gekennzeichnet, dass**
- das Führungselement (13) und die Enden (71, 72) der Führungskurvenbahn (7) elektrische Kontaktelemente (8, 9) aufweisen,
- wobei das mindestens eine an der Basis (2) angeordnete Kontaktelement (8) mit einer externen Stromquelle verbunden ist.

6. Translations-Rotations-Anordnung nach Anspruch 5, **dadurch gekennzeichnet, dass** die an den Enden (71, 72) der Führungskurvenbahn (7) angeordneten Kontaktelemente (9) jeweils als Stecker mit Kontaktstiften (91) ausgebildet sind.

7. Translations-Rotations-Anordnung nach Anspruch 5, **dadurch gekennzeichnet, dass** an jedem der Enden (71, 72) der Führungskurvenbahn (7) jeweils mindestens zwei Kontaktelemente (9) angeordnet sind.

8. Translations-Rotations-Anordnung nach dem Oberbegriff des Anspruchs 5,
**dadurch gekennzeichnet, dass**
an oder in der Basis (2) eine mit einer externen Stromquelle verbundene Kontaktführungsbahn (10) angeordnet ist, in der ein mit mindestens einem elektrischen Kontaktelement (9) versehener, aus dem Lagerbereich (31) des Tragelements (3) vorstehender Gleitbolzen (15) geführt ist.

9. Translations-Rotations-Anordnung nach Anspruch 8, **dadurch gekennzeichnet, dass** die Kontaktführungsbahn (10) ausschließlich im Bereich ihrer Enden elektrisch leitende Kontaktelemente (8) aufweist.

10. Translations-Rotations-Anordnung nach Anspruch 8, **dadurch gekennzeichnet, dass** die Kontaktführungsbahn (10) ein durchgehend elektrisch leitendes Kontaktelementband (17) aufweist.

11. Translations-Rotations-Anordnung nach einem der vorstehenden Ansprüche, **dadurch gekennzeichnet, dass** am Tragelement (3) ein Energiespeicher festgelegt ist, der mit dem am Tragelement (3) angeordneten zweiten Kontaktelement (44) bzw. dem Kontaktelement (9) bzw. dem Gleitbolzen (15) verbunden ist.

## Claims

1. Translation-rotation arrangement for at least one piece of furniture or household appliance, comprising:
- a base (2) and a support element (3) with flat bearing areas (21, 31) facing each other,
- wherein the support element (3) is mounted so as to be at least partially simultaneously translatable and rotatable relative to the base (2),
- wherein mutually facing bearing surfaces of the bearing areas (21, 31) have respective running grooves (22, 32), in which rolling elements (11) are guided, or one of the mutually facing bearing surfaces of the bearing areas (21, 31) has running grooves (22, 32) or control edges and the other of the bearing surfaces of the bearing areas (21, 31) has ball rollers with balls guided therein, which are guided in the running grooves (22, 32) or along the control edges, so that the support element (3) can be rotated relative to the base (2) at least partially positively guided in one of two possible opposite directions of rotation (R₁, R₂) and can be moved in a predetermined direction of translation (A),
- wherein the running grooves (22, 32) or control edges are shaped in such a way that when torque is applied to the support element (3), the support element (3) can be moved from an initial position via an intermediate position in which the support element (3) is rotated relative to the base (2) in one of two possible opposite directions of rotation (R₁, R₂) and displaced in the direction of translation (A), can be moved into an end position congruent with the starting position by further rotation in one of two possible opposite directions of rotation (R₁, R₂) and displacement against the direction of translation (A),
- wherein a guide groove (23) extending in a direction of translation (A) is arranged in the base (2) and a guide element (4) projecting into the guide groove (23) is arranged on the bearing area (31) of the support element (3),
**characterized in that**
- at least one first contact element (5) which can be connected to an external power source is fastened to the guide groove (23), and
- at least one second contact element (44) is arranged on the guide element (4),
- wherein the at least one first contact element (5) is fastened at a position of the guide groove (23) at which the guide element (4) is located in the starting and end position of the support element (3).

2. Translation-rotation arrangement according to claim 1, **characterized in that** the first contact elements (5) are accommodated in recesses (24) of the base (2) adjacent to the guide groove (23) and opposite one another.

3. Translation-rotation arrangement according to claim 1 or 2, **characterized in that** electrically conductive contact surfaces of the second contact element (44) are accommodated in the region of an outer shell surface (45) and/or an end surface (43) of a collar (46) of the guide element (4) projecting beyond a sliding piece (42).

4. Translation-rotation arrangement according to one of the preceding claims, **characterized in that** the second contact element (44) is connected via a cable (16) to a connection (18) for supplying power to an electrical consumer arranged on the support element (3).

5. Translation-rotation arrangement for at least one piece of furniture or household appliance, comprising:
- a base (2) and a support element (3) with flat bearing areas (21, 31) facing each other,
- wherein the support element (3) is mounted so as to be at least partially simultaneously translatable and rotatable relative to the base (2),
- wherein a guide cam track (7) is arranged on one of the bearing areas (21, 31) and a guide element (13) guided in the guide cam track (7) is arranged on the other of the bearing areas (21, 31),
- a linear guide (6) with at least one first connecting part (61) and a second connecting part (62) movable relative thereto, of which one is coupled in a stationary manner to the base (2) and the other is coupled to the support element (3) in a bearing-mounted manner by means of a pivot bearing (14), so that the support element (3) can be rotated relative to the base (2), at least partially positively guided, in one of two possible opposite directions of rotation (R₁, R₂) and can be moved in a predetermined direction of translation (A),
**characterized in that**
- the guide element (13) and the ends (71, 72) of the guide cam track (7) have electrical contact elements (8, 9),
- wherein the at least one contact element (8) arranged on the base (2) is connected to an external power source.

6. Translation-rotation arrangement according to claim 5, **characterized in that** the contact elements (9) arranged at the ends (71, 72) of the guide cam track (7) are each designed as plugs with contact pins (91).

7. Translation-rotation arrangement according to claim 5, **characterized in that** at least two contact elements (9) are arranged at each of the ends (71, 72) of the guide cam track (7).

8. Translation-rotation arrangement according to the generic term of claim 5,
**characterized in that**
a contact guide track (10) connected to an external power source is arranged on or in the base (2), in which a sliding bolt (15) provided with at least one electrical contact element (9) and projecting from the bearing area (31) of the support element (3) is guided.

9. Translation-rotation arrangement according to claim 8, **characterized in that** the contact guide track (10) has electrically conductive contact elements (8) exclusively in the region of its ends.

10. Translation-rotation arrangement according to claim 8, **characterized in that** the contact guide track (10) has a continuous electrically conductive contact element strip (17).

11. Translation-rotation arrangement according to one of the preceding claims, **characterized in that** an energy store is fixed to the support element (3) and is connected to the second contact element (44) arranged on the support element (3) or the contact element (9) or the sliding bolt (15).

## Revendications

1. Dispositif de translation et de rotation pour au moins un meuble ou appareil électroménager, comprenant :
- une base (2) et un élément portant (3) avec des zones d'appui planes (21, 31) tournées l'une vers l'autre,
- dans lequel l'élément portant (3) est supporté de manière mobile en translation et en rotation au moins en partie simultanément par rapport à la base (2),
- dans lequel des surfaces d'appui tournées l'une vers l'autre des zones d'appui (21, 31) comportent des rainures de circulation (22, 32) respectives dans lesquelles des roulements (11) sont guidés ou des surfaces d'appui tournées l'une vers l'autre des zones d'appui (21, 31) comportent des rainures de circulation (22, 32) ou des arêtes de guidage et l'autre surface d'appui des zones d'appui (21, 31) des roulements à billes avec des billes guidées dans ceux-ci, qui sont guidés dans les rainures de circulation (22, 32) ou le long des arêtes de guidage, de sorte que l'élément portant (3) est au moins en partie guidé en force par rapport à la base (2) dans un ou deux sens de rotation possibles (R₁, R₂) opposés et déplaçable dans un sens de translation (A) prédéterminé,
- dans lequel les rainures de circulation (22, 32) ou les arêtes de guidage sont formées de telle manière que, si un couple agit sur l'élément portant (3), l'élément portant (3) est déplacé d'une position de départ à une position intermédiaire, dans laquelle l'élément portant (3) est tourné par rapport à la base (2) dans un de deux sens de rotation possibles (R₁, R₂) opposés et déplacé dans le sens de translation (A), puis tourné encore dans celui des deux sens de rotation possibles (R₁, R₂) opposé et déplacé en sens inverse du sens de translation (A) dans une position finale qui coïncide avec la position de départ,
- dans lequel une rainure de guidage (23) qui s'étend dans le sens de translation (A) est disposée dans la base (2) et un élément de guidage (4) qui dépasse dans la rainure de guidage (23) est disposé dans la zone d'appui (31) de l'élément portant (3),
**caractérisé en ce que**
- au moins un premier élément de contact (5) pouvant être raccordé à une source de courant externe est fixé sur la rainure de guidage (23) et
- au moins un deuxième élément de contact (44) est disposé sur l'élément de guidage (4),
- l'au moins un premier élément de contact (5) étant fixé dans une position de la rainure de guidage (23) dans laquelle l'élément de guidage (4) se trouve dans la position de départ et la position finale de l'élément portant (3).

2. Dispositif de translation et de rotation selon la revendication 1, **caractérisé en ce que** les premiers éléments de contact (5) sont logés dans des évidements (24) de la base (2) qui se font face et sont limitrophes de la rainure de guidage (23).

3. Dispositif de translation et de rotation selon la revendication 1 ou 2, **caractérisé en ce que** des surfaces de contact électriquement conductrices du deuxième élément de contact (44) sont logées au niveau d'une surface d'enveloppe extérieure (45) et/ou d'une surface d'extrémité (43) d'un collet (46) de l'élément de guidage (4) qui dépasse au-delà d'un coulisseau (42).

4. Dispositif de translation et de rotation selon l'une des revendications précédentes, **caractérisé en ce que** le deuxième élément de contact (44) est connecté par un câble (16) à un branchement (18) pour l'alimentation électrique d'un consommateur électrique disposé sur l'élément portant (3).

5. Dispositif de translation et de rotation pour au moins un meuble ou appareil électroménager, comprenant :
- une base (2) et un élément portant (3) avec des zones d'appui planes (21, 31) tournées l'une vers l'autre,
- l'élément portant (3) étant supporté de manière mobile en translation et en rotation au moins en partie simultanément par rapport à la base (2),
- une piste de guidage incurvée (7) étant disposée sur l'une des zones d'appui (21, 31) et un élément de guidage (13) guidé dans la piste de guidage incurvée (7) sur l'autre des zones d'appui (21, 31),
- un guide linéaire (6) avec au moins une première partie de raccordement (61) et une deuxième partie de raccordement (62) mobile par rapport à celle-ci, dont l'une est couplée de façon fixe à la base (2) et l'autre couplée à l'élément portant (3) en s'appuyant au moyen d'un palier rotatif (14), de sorte que l'élément portant (3) est au moins en partie guidé en force par rapport à la base (2) dans un ou deux sens de rotation possibles (R₁, R₂) opposés et déplaçable dans un sens de translation (A) prédéterminé,
**caractérisé en ce que**
- l'élément de guidage (13) et les extrémités (71, 72) de la piste de guidage incurvée (7) comportent des éléments de contact électriques (8, 9),
- l'au moins un élément de contact (8) disposé sur la base (2) étant raccordé à une source de courant externe.

6. Dispositif de translation et de rotation selon la revendication 5, **caractérisé en ce que** les éléments de contact (9) disposés aux extrémités (71, 72) de la piste de guidage incurvée (7) sont conçus chacun comme des fiches avec des broches de contact (91).

7. Dispositif de translation et de rotation selon la revendication 5, **caractérisé en ce qu'**au moins deux éléments de contact (9) sont disposés à chacune des extrémités (71, 72) de la piste de guidage incurvée (7).

8. Dispositif de translation et de rotation selon le préambule de la revendication 5, **caractérisé en ce qu'**est disposée sur ou dans la base une piste de guidage et de contact (10) raccordée à une source de courant externe, dans laquelle est guidé un goujon coulissant (15) muni d'au moins un élément de contact électrique (9) et qui dépasse de la zone d'appui (31) de l'élément portant (3).

9. Dispositif de translation et de rotation selon la revendication 8, **caractérisé en ce que** la piste de guidage et de contact (10) ne comporte des éléments de contact électriques (8) qu'au niveau de ses extrémités.

10. Dispositif de translation et de rotation selon la revendication 8, **caractérisé en ce que** la piste de guidage et de contact (10) présente un élément de contact en ruban (17) conducteur électrique

11. Dispositif de translation et de rotation selon l'une des revendications précédentes, **caractérisé en ce qu'**est fixé sur l'élément portant (3) un accumulateur d'énergie qui est raccordée au deuxième élément de contact (44) disposé sur l'élément portant (3) ou à l'élément de contact (9) ou au goujon coulissant (15).
